# EUROPÄISCHE PATENTANMELDUNG

(11) **EP 0 373 569 A2**
(43) Veröffentlichungstag der Anmeldung: **20.06.1990**
(21) Anmeldenummer: 89122858.7
(22) Anmeldetag: 11.12.1989
(51) Int. Cl.: B65D 41/34

(54) **Behälter mit einer mit einem Siegelansatz ausgestatteten Schraubkappe**

(30) Priorität: 10.12.1988 DE 8815335 U
(71) Anmelder: Heinrich Stolz GmbH & Co KG, D-57290 Neunkirchen (DE)
(72) Erfinder: Stolz, Heinrich, D-5908 Neunkirchen (DE)
(74) Vertreter: Vogel, Georg

(57) **Zusammenfassung**

Ein als Schraubkappe 7 ausgebildeter Behälterverschluß mit einem an die Schraubkappe über dünne, als Sollbruchstellen ausgebildete Zapfen 10 anschließenden ringförmigen Siegelansatz 11, der beim Aufschrauben eine konische Flanke eines den das Schraubgewinde aufweisenden Füllstutzen des Behälters umziehenden Ringansatzes zu überschreiten vermag, und der beim Abschrauben durch dessen gegenüberliegende, steile Flanke gesperrt wird, soll so weitergebildet werden, daß das Zerstören der Zapfen 10 beim Anbruch des Gebindes ohne die störende Tendenz des mindestens bereichweisen Überkletterns des Ringansatzes durch den Siegelansatz bewirkbar ist.

Hierfür wird der zylindrische Bereich des Füllstutzens unterhalb seines Ringansatzes mit zweckmäßig mindestens zwei keilförmigen Vorsprüngen ausgestattet, und der Siegelansatz 11 wird mit gegensinnig keilfömrigen Nocken 12 derart versehen, daß die Vorsprünge des Füllstutzens und die in Nocken des Siegelansatzes ein Gesperre bilden, welches wohl das Aufschrauben der Schraubkappe 7 gestattet, beim Abschrauben jedoch den Sicherungsring sperr, so daß die Zapfen 10 durch das beim Abschrauben aufgebrachte Drehmoment abscherbar sind.

## Beschreibung

Die Erfindung betrifft einen insbesondere aus Kunststoff bestehenden Behälter mit einer dessen Füllstutzen schließenden Schraubkappe, die mit einem zylindrischen, den Füllstutzen umschließenden Siegelansatz ausgestattet ist, der beim Aufschrauben der Schraubkappe auf den Füllstutzen mit nach innen auskragenden Vorsprüngen die untere steile Flanke eines konischen Ansatzes des Füllstutzens hintergreift.

Bei einer solchen Anordnung läßt sich die Schraubkappe einstückig mit dem Siegelansatz herstellen, und beim Aufschrauben der Schraubkappe auf den Füllstutzen werden unter axialer Pressung die Vorsprünge des Siegelansatzes über die flache Flanke des konischen Ringansatzes des Füllstutzens gedrückt, hinter dessen steiler Flanke sie einrasten. Beim erstmaligen Abschrauben der Schraubkappe halten sich die Vorsprünge im wesentlichen hinter der steilen Flanke des konischen Ringansatzes, und die hierbei auftretenden Zugkräfte in Verbindung mit beim Abschrauben aufgebrachten Momenten zerstören die Verbindung zwischen der Basis der Schraubkappe und deren Siegelansatz, so daß dieser im wesentlichen auf dem Füllstutzen verbleibt und den Anbruch des Behälters anzeigt.

In der Praxis hat es sich jedoch gezeigt, daß beim Abschrauben der Siegelansatz 11 nicht völlig hinter dem konischen Ringansatz verbleibt, sondern oft mindestens bereichsweise über ihn hinweggezogen wird, und oft stört der beim Abtrennen geweitete Siegelansatz sowohl bei der Entnahme des Behälterinhaltes als auch beim Schließen des Füllstutzens durch Aufschrauben der Schraubkappe.

Die Erfindung geht daher von der Aufgabe aus, einen Behälter mit einer ihn schließenden, mit einem Siegelansatz ausgestatteten Schraubkappe so weiterzubilden, daß beim ersten Öffnen der Siegelansatz sicher abgetrennt wird, ohne daß die Tendenz besteht, mindestens Bereiche desselben über den konischen Ringansatz des Füllstutzens zu ziehen, so daß der abgetrennte Siegelansatz fest, sicher und ohne zu stören auf dem Füllstutzen hinter dessen konischem Ringansatz verbleibt.

Erreicht wird dieses mit den Merkmalen des Patentanspruches 1. Hierdurch wird gesichert, daß einerseits beim Aufschrauben der mit dem Siegelansatz ausgestatteten Schraubkappe dieser leicht den konischen Ringansatz zu passieren vermag, während andererseits beim ersten Abschrauben der Siegelansatz drehfest gehalten wird, sobald steile Rückflanken seiner Nocken sich gegen die steilen Rückflanken der keilförmigen Vorsprünge des Füllstutzens legen. Durch dieses Sperren des Siegelansatzes und Ausschließen desselben von der weiteren Drehung wird die Verbindung des Siegelansatzes mit der Basis der Schraubkappe durch einen reinen Schervorgang aufgebrochen, und der Anbruch wird damit allein durch das beim Abschrauben aufgebrachte Drehmoment bewirkt, ohne daß durch die Gewindesteigung bereits wesentliche achsparallele Zugkräfte auf den Siegelansatz ausgeübt sind.

Die Erfindung weiterbildende Merkmale sind den Unteransprüchen zu entnelmen.

Im einzelnen sind die Merkmale der Erfindung anhand der folgenden Beschreibung eines Ausführungsbeispieles in Verbindung mit dieses darstellenden Zeichnungen erläutert. Es zeigen hierbei:
Figur 1 schematisch die Ansicht der Oberteiles eines Behälters mit angeformtem Füllstutzen,
figur 2 einen unterhalb des konischen Ringansatzes geführten Horizontalschnitt durch den Füllstutzen des Kunststoffbehälters der Fig. 1,
Figur 3 vertikal geschnitten die zum Schließen des Behälters 1 vorgesehene Schraubkappe, und
Figur 4 einen unterhalb der Basis der Schraubkappe durch diese geführten Horizontalschnitt.

In der Fig. 1 ist das Oberteil eines abgebrochen dargestellten Kunststoffbehälters 1 gezeigt, an den ein mit einem Schraubgewinde 6 ausgestatteter Füllstutzen 2 angeformt ist. Unterhalb des Gewindes weist der Füllstutzen 2 einen im wesentlichen zylindrischen Bereich 3 auf, der nach oben durch einen konischen Ringansatz 4 begrenzt ist. Über den zylindrischen Bereich 3 hinweg erstrecken sich bis zur Unterkante des konischen Ringansatzes 4 zwei diametral einander gegenüberliegende keilförmige Vorsprünge 5, die beim Aufschrauben der zugehörigen Schraubkappe 7 dieser ihre flachen Flanken 14 zuwenden. Die steilen Rückflanken können, wie dargestellt, annähernd radial verlaufen, sie können aber auch völlig radial verlaufen oder hinterschnitten ausgeführt sein. Näher erläutert sind die keilförmigen Vorsprünge 5 in dem durch den zylindrischen Bereich 3 geführten Horizontalschnitt der Fig. 2.

Zum Verschließen des Füllstutzens 2 ist die Schraubkappe 7 nach Fig. 3 vorgesehen. Zum definierten Abdichten des Füllstutzens 2 dient eine konische Einziehung 8 der Deckfläche der Schraubkappe 7. Das Muttergewinde der Schraubkappe ist bis dicht an die scheibenförmige Basis 9 herangeführt. Von dieser aus erstrecken sich Zapfen 10 geringen Querschnittes bis zu einem zylindrischen Siegelansatz 11, so daß diese Zapfen den Siegelansatz als Sollbruchstellen tragen. Der Siegelansatz ist mit nach innen auskragenden Nocken 12 ausgestattet, die keilförmig derart geformt sind, daß beim Aufschrauben der Schraubkappe die flachen Flanken 13 der Nocken 12 vorgeschoben werden. Zum leichteren Einformen dieser Nocken 12 sowie zusätzlicher Laschen 15 ist der Siegelansatz 11 jeweils mit oberhalb der Nocken 12 bzw. Laschen 15 angeordneten Durchbrechungen 16 ausgestattet.

Damit ergibt sich beim erstmaligen Aufschrauben der Schraubkappe 7 auf den Füllstutzen 2 eines Kunststoffbehälters das folgende: Das Muttergewinde der Schraubkappe greift in das Schraubgewinde 6 des Füllstutzens 2, und die Schraubkappe 7 wird beim weiteren Drehen axial nach unten auf dem Füllstutzen 2 vorgeschoben. Hierbei stoßen die Nocken 12 und Laschen 15 des Siegelansatzes 11 auf die obere, flache Flanke des konischen Ringansatzes 4. Sie vermögen hierbei unter geringer Weitung und/oder Verformung des Siegelansatzes 11 sich über den konischen Ringansatz 4 hinwegzuschieben. Unterstützt wird dieses noch dadurch, daß die Unterflächen der Nocken 12 sowie der Laschen 15 schräg ausgeführt sind und in Richtung auf die Achse des Siegelansatzes 11 hin geringfügig ansteigen. Nach dem Überklettern des konischen Ringansatzes 5 durch die Scheitel der Nocken 12 und Laschen 15 wird die Schraubkappe 6 weiter aufgeschraubt und dichtend festgezogen. Hierbei geraten jeweils flache Flanken 13 der Nocken 12 auf flache Flanken 14 der keilförmigen Vorsprünge 5 des zylindrischen Bereiches 3. Unter jeweils geringfügiger Verformung des Siegelansatzes vermögen die flachen Flanken 13 und 14 hierbei aufeinanderzugleiten, ohne wesentliche Drehmomente zu beanspruchen.

Soll jedoch nunmehr zum Anbruch des Kunststoffbehälters 1 die Schraubkappe 7 durch Linksdrehen abgeschraubt werden, so geraten steile Flanken der Nocken 12 gegen steile Flanken der keilförmigen Vorsprünge 5. Deren Steilheit ist so gewählt, bzw. sie sind derart hinterschnitten ausgeführt, daß ein Gleiten der steilen Flanken der Nocken über die keilförmigen Vorsprünge ausgeschlossen ist und damit die keilförmigen Vorsprünge 5 den Siegelansatz 11 über steile Rückflanken seiner Nocken 12 sperren. Das nunmehr zum Abschrauben aufgebrachte Drehmoment schert die Zapfen 10 durch Drehbeanspruchung ab, ohne hierbei axiale Zugkräfte auf den Siegelansatz 11 oder Teile desselben auszuüben. Damit verbleibt der abgescherte Siegelansatz 11 eindeutig auf dem zylindrischen Bereich 3 und hinter dem konischen Ringansatz 4. Damit aber zeigt der abgescherte Siegelansatz 11 deutlich an, daß die Schraubkappe 7 bereits gelöst war und damit der Behälter angebrochen wurde. Durch das Abscheren der Zapfen 10 allein durch die Drehbeanspruchung ist aber andererseits der Siegelansatz 11 vor axialen Zugkräften bewahrt worden, so daß er eindeutig auf dem hinter dem konischen Ringansatz 4 angeordneten zylindrischen Bereich 3 des Füllstutzens 2 verbleibt und damit folgende Entnahmevorgänge, ein Wiederaufschrauben der Schraubkappe 7 oder dergleichen nicht zu behindern vermag: Er verbleibt mit relativ festem Sitz eindeutig auf dem zylindrischen Bereich 3.

Unterstützt wird das Aufbringen des Siegelansatzes 11 durch schwach nach innen ansteigende Unterflächen der Nocken sowie der Laschen, so wie deren horizontal ausgerichtete Oberflächen den sicheren Verbleib auf dem zylindrischen Bereich 3 des Füllstutzens 2 sichern.

Die Neuerung ist einer Reihe von Änderungen fähig, ohne daß ihre Wirkungsweise beeinträchtigt wird. So kann bspw. die konische Einziehung 8 der Deckfläche der Schraubkappe durch an sich bekannte, konisch auslaufende Ringe ersetzt werden, und auch Anordnung und. Ausführung der Zapfen, Nocken und Laschen kann geändert werden. So können bspw. die dargestellten Laschen durch entsprechende Nocken ersetzt werden. Wesentlich ist nur, daß die Nocken 12 und die keilförmigen Vorsprünge 5 eine Art Gesperre bilden, welches ein leichtes Aufschrauben der Schraubkappe 7 zuläßt, beim Abschrauben jedoch den Siegelansatz 11 derart sperrt, daß er von der Basis 9 der Schraubkappe 7 abgeschert wird.

## Patentansprüche

1. Insbesondere aus Kunststoff bestehender Behälter mit einer dessen Füllstutzen schließenden Schraubkappe, die mit einem zylindrischen, den Füllstutzen umschließenden Siegelansatz ausgestattet ist, der beim Aufschrauben der Schraubkappe auf den Füllstutzen mit nach innen auskragenden Vorsprüngen die untere Steilflanke eines konischen Ansatzes des Füllstutzens hintergreift,
**dadurch gekennzeichnet,**
daß die Vorsprünge des Siegelansatzes (11) als keilförmig geformte Nocken (12) mit in Aufschraubrichtung vorderer flachen Flanke (13) und steiler Rückflanke ausgebildet sind, und daß der Füllstutzen (2) unterhalb seines konischen Ringansatzes (4) den Nocken (12) gegensinnig gerichtet angeordnete keilförmige Vorsprünge (5) aufweist.

2. Anordnung nach Anspruch 1,
**dadurch gekennzeichnet,**
daß der Siegelansatz (11) zusätzlich Laschen (15) aufweist.

3. Anordnung nach Anspruch 1 oder 2,
**dadurch gekennzeichnet,**
daß die Unterflächen der Nocken (12) sowie der Laschen (15) des Siegelansatzes (11) zu dessen Achse hin ansteigen.

4. Anordnung nach einem der Ansprüche 1 bis 3,
**dadurch gekennzeichnet,**
horizontale Deckflächen der Nocken (12) sowie der Laschen (15).

5. Anordnung nach einem der Ansprüche 1 bis 4,
**dadurch gekennzeichnet,**
daß die Basis (9) der Schraubkappe (7) mit deren Siegelansatz (11) einstückig durch Zapfen (10) geringen Querschnittes verbunden ist.

6. Anordnung nach einem der Ansprüche 1 bis 5,
**dadurch gekennzeichnet,**
daß der Mantel des Siegelansatzes (11) oberhalb der Nocken (12) sowie der Laschen (15) Durchbrechungen (16) aufweist.
